# EUROPÄISCHE PATENTSCHRIFT

(11) **EP 2 322 276 B1**
(45) Veröffentlichungstag und Bekanntmachung des Hinweises auf die Patenterteilung: **25.12.2013**
(21) Anmeldenummer: 10185269.7
(22) Anmeldetag: 01.10.2010
(51) Int. Cl.: B01L 7/00

(54) **Vorrichtung zur Durchführung von Tests, insbesondere von molekularbiologischen Tests**
Device for carrying out tests, in particular molecular biological tests
Dispositif d'exécution de tests, notamment de tests biomoléculaires

(30) Priorität: 11.11.2009 DE 102009046598
(43) Veröffentlichungstag der Anmeldung: 18.05.2011
(73) Patentinhaber: Robert Bosch GmbH, 70442 Stuttgart (DE)
(72) Erfinder: Rupp, Jochen, 70178 Stuttgart (DE)

(56) Entgegenhaltungen:
- DE-A1-102006 024 355
- US-A1- 2003 162 283
- US-A1- 2003 178 641
- MICHAEL SCHLÜTER: 'Mikrofluidische Strukturenfür biochemische Analysen', [Online] 28 Mai 2004, Genehmigte Dissertation der Rheinisch-Westfälischen Technischen Hochschule Aachen Gefunden im Internet: <URL:http://sylvester.bth.rwth-aachen.de/di ssertationen/2004/156/04_156.pdf> [gefunden am 2011-12-08]

## Beschreibung

### Stand der Technik

Die Erfindung betrifft eine Vorrichtung zur Durchführung von Tests, insbesondere von molekularbiologischen Tests, nach dem Oberbegriff des Anspruchs 1.

Bei molekularbiologischen Tests wird unter "Hybridisierung" ein für molekulargenetische Techniken bedeutsamer Vorgang bezeichnet, bei dem sich bei einem Einzelstrang einer DNA oder einer RNA ein mehr oder weniger vollständig komplementärer DNA- bzw. RNA-Einzelstrang anlagert, indem Wasserstoffbrückenbindungen zwischen den jeweils komplementären Nukleinbasen gebildet werden. Die Hybridisierungstechnik dient zum Nachweis der strukturellen Verwandtschaft von Nukleinsäuren wie auch zur Isolierung spezifischer Nukleinsäure-Sequenzen aus einem Gemisch. Die Hybridisierungstechnik gewinnt in Zusammenhang mit weiteren molekulargenetischen Techniken in der neurobiologischen Forschung, der Diagnostik von Pathogenen unter anderem als In-situ-Methode, an Bedeutung.

Üblicherweise wird bei einer Detektion mit Hilfe der Hybridisierung ein Standardobjektträger mit der zu untersuchenden Reagenz benetzt, gedeckelt und anschließend in einer Temperaturkammer bei einem Temperaturbereich von 30°C bis 70°C ruhen gelassen. Dieser Vorgang benötigt teilweise Tage, bis es zu einer gewünschten Reaktion bzw. zu einem Ergebnis kommt.

Die DE 10 2006 024355 A1 offenbart eine mikrofluidische Anordnung zur Detektion von in einer Probe enthaltenen Molekülen. Die mikrofluidische Anordnung weist dabei innerhalb eines Messkanals Barriereelemente auf, die so angeordnet sind, dass die Strömung einer durch den Messkanal fließenden Probe verändert wird.

Die US 2003/0162283 A1 offenbart eine mikrofluidische Vorrichtung mit Kanälen, welche eine durchfließende Probenflüssigkeit in ihrem Strömungsverhalten durch Barriereelemente beeinflusst.

Die US 2003/0178641 A1 beschreibt ebenfalls die Verwendung von Strömungselementen, welche in oder vor einer Reaktionskammer angeordnet sind, um somit den Durchfluss einer Probe durch die Reaktionskammer zu verändern.

Die Dissertation "Mikrofluidische Strukturen für biochemische Analysen", M. Schlüter, 28.Mai 2004, RWTH Aachen, zeigt eine in einer Kanalmitte angeordnete Säulenstruktur im Eingangsbereich einer Reaktionskammer.

### Offenbarung der Erfindung

Es liegt der Erfindung die Aufgabe zugrunde, eine Vorrichtung zur Durchführung von Tests, insbesondere von molekularbiologischen Tests, nach dem Oberbegriff des Anspruchs 1 derart weiterzubilden, dass die in einer Reaktionskammer angeordneten Referenzmuster von einer die Gegenreferenzen aufweisenden Lösung gleichmäßig um- bzw.
überströmt werden, sodass eine bessere und/oder schnellere Aussage über die Zusammensetzung der Gegenreferenzen möglich ist. Diese Aufgabe wird bei einer Vorrichtung zur Durchführung von Tests, insbesondere von molekularbiologischen Tests, mit den Merkmalen des Anspruchs 1 gelöst. Der Erfindung liegt dabei die Idee zugrunde, durch ein zwischen dem Einlassbereich der Reaktionskammer und dem Areal mit den Referenzmustern angeordnetes Strömungselement die Strömung derart auszulenken bzw. zu beeinflussen, dass diese im Vergleich zu einer Reaktionskammer ohne Strömungselement über eine in Strömungsrichtung betrachtet größere Breite innerhalb der Reaktionskammer strömt und somit auch die in den Randbereichen des Areals mit den Referenzmustern angeordneten Referenzmuster besser bzw. mit einer höheren Wahrscheinlichkeit überströmt werden.

Bei der Durchführung von Simulationen und Tests hat es sich dabei als besonders vorteilhaft herausgestellt, wenn zumindest der Einlassbereich der Reaktionskammer trichterförmig aufgeweitet ausgebildet ist, dass sich das Strömungselement in Strömungsrichtung der Lösung betrachtet unmittelbar an die trichterförmige Aufweitung anschließt, wobei das Strömungselement mit der Aufweitung mittig ausgerichtet ist und, dass das Strömungselement quer zur Strömungsrichtung betrachtet eine größere Erstreckung aufweist als die Aufweitung im Bereich des Beginns der Aufweitung.

Weiterhin haben sich bei der Simulation im Querschnitt runde Querschnittsflächen des Strömungselements als vorteilhaft erwiesen.

Vorteilhafte Weiterbildungen der erfindungsgemäßen Vorrichtung zur Durchführung von Tests, insbesondere von molekularbiologischen Tests, sind in den Unteransprüchen angegeben. In den Rahmen der Erfindung fallen sämtliche Kombinationen aus zumindest zwei von in den Ansprüchen, der Beschreibung und/oder den Figuren offenbarten Merkmalen.

In einer bevorzugten Ausführungsform der Erfindung ist es vorgesehen, dass das Strömungselement eine Höhe aufweist, die wenigstens der Höhe der Referenzmuster auf dem Objektträger entspricht. Dadurch lässt sich eine vollständige Umlenkung des Strömungsflusses der Lösung im Bereich der Referenzmuster erreichen.

In einer konstruktiven Umsetzung der Erfindung ist es vorteilhafterweise vorgesehen, dass der Objektträger von einem Abdeckelement überdeckt ist, das Teil der Reaktionskammer ist und, dass das Strömungselement an dem Abdeckele-ment auf der dem Objektträger zugewandten Seite angeordnet ist. Dadurch können übliche Objektträger in Form von Glasträgern verwendet werden, auf denen die Referenzmuster angeordnet sind. Darüber hinaus kann dasselbe Abdeckelement mit dem Strömungselement für verschiedene Objektträger eingesetzt werden, sodass die Kosten relativ gering sind.

Um das Strömungselement darüber hinaus unterschiedlichsten Objektträgern bzw. Referenzmustern anzupassen bzw. unabhängig von deren Ausbildung den gewünschten strömungstechnischen Effekt zu erzielen, ist es darüber hinaus besonders vorteilhaft, wenn das Strömungselement sich über die gesamte Höhe der Reaktionskammer zwischen dem Objektträger und dem Abdeckelement erstreckt.

Um auf einfache Art und Weise eine optimale Anpassung des Strömungselements an die jeweiligen Bedingungen bzw. das Areal mit den Referenzmustern zu ermöglichen, ist es darüber hinaus in einer vorteilhaften Weiterbildung der Erfindung vorgesehen, dass das Strömungselement als separates Bauelement ausgebildet ist. Dadurch ist es nicht erforderlich, spezielle Objektträger oder Abdeckelemente mit Strömungselementen auszubilden, sondern es können, je nach Anforderungsfall, auf einfache Weise unterschiedliche Strömungselemente für die Vorrichtung verwendet werden.

Alternativ hierzu ist es jedoch auch vorteilhaft, wenn das Strömungselement einstückig am Objektträger oder am Abdeckelement angeformt ist. Dies wird immer dann vorteilhaft sein, wenn man ein stets gleiches Areal mit den Referenzmustern vorsieht, sodass sich ein Strömungselement optimal auf ein bestehendes Areal anpassen lässt.

Eine vorteilhafte Herstellungsmethode zur Ausbildung eines an dem Objektträger oder dem Abdeckelement angeformten Strömungselements sieht vor, dass das Strömungselement durch eine Strukturierung der Oberfläche des Objektträgers oder des Abdeckelements ausgebildet ist. Eine derartige Strukturierung kann je nach Material des Abdeckelements bzw. des Objektelements beispielsweise in einem Schleifvorgang, einem Ätzvorgang oder ähnlichem bestehen.

Um ein möglichst großes Areal auf dem Objektträger ausbilden zu können, ist es in einer weiteren vorteilhaften Ausführungsform der Erfindung vorgesehen, dass das Strömungselement nahe dem Einlassbereich angeordnet ist. Ferner wird dadurch der Vorteil erzielt, dass die gesamte über den Einlassbereich in die Reaktionskammer einströmende Strömung von dem Strömungselement erfasst wird, ohne dass das Strömungselement hierzu besonders groß ausgebildet sein muss.

Weitere Vorteile der Erfindung ergeben sich aus der nachfolgenden Beschreibung bevorzugter Ausführungsbeispiele sowie anhand der Figuren.

Diese zeigen in:
- Fig. 1: eine Vorrichtung zur Durchführung von Tests, insbesondere von molekularbiologischen Tests, in einer schematischen und stark vereinfachten Darstellung und
- Fig. 2: einen Längsschnitt durch eine Reaktionskammer, wie sie bei der Vorrichtung gemäß Fig. 1 verwendet wird, in teilweise explosionsartiger Darstellung.

In der Fig. 1 ist eine Vorrichtung 10 zur Durchführung von Tests, insbesondere von molekularbiologischen Tests, in einer schematischen Darstellung gezeigt. Die Vorrichtung 10 weist eine Reaktionskammer 11 auf, welche in Draufsicht in etwa rechteck- bzw. blockförmig ausgebildet ist. Die Reaktionskammer 11 verfügt über einen trichterförmigen Einlassbereich 12 und, auf der gegenüberliegenden Seite, einen trichterförmigen Auslassbereich 13. An den Auslassbereich 13 schließt sich eine erste Leitung 14 an, die in einen Abzweig 15 übergeht. An dem einen Ende des Abzweigs 15 ist ein Auslass 16 angeordnet, über den eine in der Reaktionskammer 11 bzw. der Vorrichtung 10 strömende Lösung aus der Vorrichtung 10 ausgeleitet werden kann. Das andere Ende des Abzweigs 15 mündet in einer Pumpeinrichtung 17, die die angesprochene Lösung stets innerhalb der Vorrichtung 10 bzw. der Reaktionskammer 11 umwälzt. Am Auslass der Pumpeinrichtung 17 schließt sich eine zweite Leitung 19 an, die über eine weitere Abzweigung 20 einerseits mit einem Einlass 21, über den die Lösung in die Vorrichtung 10 eingebracht werden kann und andererseits mit dem Einlassbereich 12 der Reaktionskammer 11 verbunden ist.

Wie insbesondere aus der Fig. 2 erkennbar ist, weist die Reaktionskammer 11 eine Heizeinrichtung 23 auf, die ein oberes Heizelement 24 und ein unteres Heizelement 25 beinhaltet. Die beiden, insbesondere elektrisch betriebenen Heizelemente 24 und 25 überdecken hierbei die Fläche der Reaktionskammer 11 zumindest nahezu vollständig.

Die Reaktionskammer 11 wiederum besteht aus einem Objektträger 26, welcher insbesondere aus Glas besteht, sowie einem Abdeckelement 28, welches mit dem Objektträger 26 zusammenwirkt. Das Abdeckelement 28 besteht aus einem Grundmaterial wie zum Beispiel Kunststoff oder Glas, dessen dem Objektträger 26 zugewandte Seite 29 strukturiert ausgebildet ist. Hierbei kann die Strukturierung je nach Art des verwendeten Materials beispielsweise mittels einer Ätzung oder eines Schleifvorgangs erfolgen. Insbesondere erkennt man anhand der Fig. 1, dass das Abdeckelement 28 im Bereich der Stirnseiten der Reaktionskammer 11 einen umlaufenden Rand 30 aufweisen kann, welcher im Bereich des Einlassbereiches 12 und des Auslassbereiches 13 eine geringere Höhe aufweist als in den restlichen Bereichen, sodass die Lösung durch die Reaktionskammer 11 in Richtung des Pfeils 32 von dem Einlassbereich 12 in Richtung des Auslassbereiches 13 strömen kann.

Dadurch, dass das Abdeckelement 28 dicht auf dem Objektträger 26 aufliegt, wird im Inneren der Reaktionskammer 11 ein (mit Ausnahme des Einlassbereiches 12 und des Auslassbereiches 13) dichter Reaktionsraum 33 ausgebildet.

Auf dem Objektträger 26 befindet sich auf der dem Auslassbereich 13 zugewandten Seite ein Areal 35, auf dem eine Vielzahl von Referenzmustern 36, bestehend aus molekularbiologischen Materialien bzw. molekularbiologischen Referenzmustern 36, in punktförmiger Anordnung ortsfest aufgebracht sind. Hierbei handelt es sich bei den Referenzmustern 36 bevorzugt um jeweils unterschiedliche Referenzmuster 36, welche in Form von ,,Spots" in Matrixform nebeneinander angeordnet sind. Die Höhe der einzelnen Spots bzw. Referenzmuster 36 beträgt hierbei lediglich einige Nanometer. Das Areal 35 ist insbesondere rechteckförmig ausgebildet und reicht etwa über zwei Drittel der Länge des Objektträgers 26. Hierbei weist der Objektträger eine typische Länge und Breite von etwa 20mm auf. Das Areal 35 ist im Ausführungsbeispiel typischerweise etwa 10mm bis 15 mm breit und lang.

Zwischen dem Areal 35 und dem Einlassbereich 12 ist innerhalb der Reaktionskammer 11 bzw. des Reaktionsraums 33 ein Strömungselement 38 angeordnet. In dem in der Fig. 2 dargestellten Ausführungsbeispiel ist das Strömungselement 38 einstückig am Abdeckelement 28 angeformt bzw. infolge der Strukturierung des Abdeckelements 28 ausgebildet und ragt über die gesamte Höhe des Reaktionsraums 33. Alternativ hierzu ist es jedoch auch möglich, das Strömungselement 38 als separates Bauelement auszubilden. Hierbei ist es vorteilhaft bzw. erforderlich, dass das Strömungselement 38 eine derartige Höhe aufweist, dass die Höhe mindestens der Höhe der Referenzmuster 36 auf dem Objektträger 26 entspricht, wobei das Strömungselement 38 auf der dem Objektträger 26 bzw. den Referenzmustern 36 zugewandten Seite des Reaktionsraums 33 angeordnet ist.

Das Strömungselement 38 ist rund bzw. zylindrisch ausgebildet und nahe des Einlassbereichs 12 angeordnet. Hierbei beträgt der Durchmesser d des Strömungselements 38 etwa 5mm und der Abstand zum Areal 35 beträgt ebenfalls etwa 5mm. Wie man insbesondere anhand der Fig. 1 erkennt, schließt sich das Strömungselement 38 etwa in der Ebene an, in der der trichterförmige Einlassbereich 12 endet. Ferner erkennt man, dass der Durchmesser d des Strömungselements 38 größer ist als die Weite w im Bereich des Einlasses bzw. in dem Bereich des Einlassbereichs 12, welcher in seinem Strömungsquerschnitt kleiner ist.

Die soweit beschriebene Vorrichtung 10 arbeitet wie folgt:
Eine zur potentiellen Reaktion mit den Referenzmustern 36 durchsetzte Lösung mit molekularbiologischen Gegenreferenzen (nicht dargestellt) wird über den Einlass 21 in die Vorrichtung 10 eingeleitet. Hierbei pumpt die Pumpeinrichtung 17 die Lösung im Umwälzverfahren entsprechend der Pfeile 39 und 32 ständig durch die Reaktionskammer 11. Beim Eintritt der Lösung in die Reaktionskammer 11 wird die laminar durch die Reaktionskammer 11 strömende Lösung durch das Strömungselement 38 aus- bzw. umgelenkt, wobei deren Strömungsbreite im Vergleich zu dem Einlassbereich 12 verbreitert wird, sodass diese insbesondere gleichförmig über die gesamte Breite b des Areals 35 strömt und hierbei potentiell mit den innerhalb des Areals 35 angeordneten Referenzmustern 36 reagieren kann.

Mit anderen Worten gesagt bedeutet dies, dass jedes der Referenzmuster 36 über den Strömungsquerschnitt der Lösung bzw. über die gesamte Breite b des Areals 35 betrachtet dieselbe Wahrscheinlichkeit hat, mit einer sich in der Lösung befindlichen Gegenreferenz zu reagieren.

Ergänzend wird erwähnt, dass die soweit beschriebene Vorrichtung 10 in vielfältiger Art und Weise abgewandelt bzw. modifiziert werden kann. Hierbei ist insbesondere eine Anpassung des Strömungskörpers 38 an die jeweils vorhandenen geometrischen Anordnungen der Referenzmuster 36 sowie an die Größe der Reaktionskammer 11 erforderlich. Anstelle eines im Querschnitt runden Strömungselements 38 sind auch andersartig geformte Strömungselemente 38, z.B. linsenförmige oder eckige Strömungselemente 38, denkbar. Erfindungswesentlich ist lediglich, dass mittels des Strömungselements 38 die Strömung der Lösung in der Reaktionskammer 11 so beeinflusst wird, dass diese im Vergleich zu einer Reaktionskammer 11 ohne Strömungselement 38 eine größere Breite quer zur Strömungsrichtung durch die Reaktionskammer 11 bzw. einen größeren Strömungsquerschnitt aufweist, so dass das Areal 35 auch in seinen quer zur Strömungsrichtung befindlichen Randbereichen von der Lösung mit den Gegenreferenzen überströmt wird. Im Idealfall strömt die Lösung gleichmäßig über die gesamte Breite b des Areals 35.

## Patentansprüche

1. Vorrichtung (10) zur Durchführung von molekularbiologischen Tests mit einem Objektträger (26), auf dem in einem durch eine Breite (b) und eine Länge örtlich begrenzten Areal (35) eine Vielzahl von Referenzmustern (36) ortsfest angeordnet sind, welche potentiell geeignet sind, um mit in einer Lösung befindlichen Gegenreferenzen zusammenzuwirken, wobei die Lösung zur Beschleunigung einer Reaktion zwischen den Referenzmustern (36) und den Gegenreferenzen mittels einer Pumpeinrichtung (17) fortwährend über das Areal (35) geleitet wird, wobei der Objektträger (26) Teil einer Reaktionskammer (11) mit einem zum Areal (35) beabstandeten Einlassbereich (12) und einem zum Areal (35) beabstandeten Auslassbereich (13) ist und wobei die Lösung die Reaktionskammer (11) aus Richtung des Einlassbereiches (12) in Richtung des Auslassbereiches (13) durchströmt,
**dadurch gekennzeichnet,**
**dass** zwischen dem Einlassbereich (12) der Reaktionskammer (11) und dem Areal (35) mit den Referenzmustern (36) ein Strömungselement (38) zur Auslenkung der über den Einlassbereich (12) in den Bereich der Reaktionskammer (11) einströmenden Lösung und Vergrößerung des Strömungsquerschnitts angeordnet ist, dass zumindest der Einlassbereich (12) der Reaktionskammer (11) trichterförmig aufgeweitet ausgebildet ist, dass sich das Strömungselement (38) in Strömungsrichtung (32) der Lösung betrachtet unmittelbar an die trichterförmige Aufweitung anschließt, wobei das Strömungselement (38) mit der Aufweitung mittig ausgerichtet ist, dass das Strömungselement (38) quer zur Strömungsrichtung (32) betrachtet eine größere Erstreckung (w) aufweist als die Aufweitung im Bereich des Beginns der Aufweitung, dass das Strömungselement (38) eine runde Querschnittsfläche aufweist und zylindrisch ausgebildet ist und, dass der Abstand zwischen dem Strömungselement (38) und dem Areal (35) einerseits und dem Strömungselement (38) und dem Einlassbereich (12) andererseits in etwa gleich groß ist.

2. Vorrichtung nach Anspruch 1,
**dadurch gekennzeichnet,**
**dass** das Strömungselement (38) eine Höhe aufweist, die wenigstens der Höhe der Referenzmuster (36) auf dem Objektträger (26) entspricht.

3. Vorrichtung nach Anspruch 1 oder 2,
**dadurch gekennzeichnet,**
**dass** der Objektträger (26) von einem Abdeckelement (28) überdeckt ist, das Teil der Reaktionskammer (11) ist und, dass das Strömungselement (38) an dem Abdeckelement (28) auf der dem Objektträger (26) zugewandten Seite angeordnet ist.

4. Vorrichtung nach Anspruch 3,
**dadurch gekennzeichnet,**
**dass** das Strömungselement (38) sich über die gesamte Höhe der Reaktionskammer (11) zwischen dem Objektträger (26) und dem Abdeckelement (28) erstreckt.

5. Vorrichtung nach einem der Ansprüche 1 bis 4,
**dadurch gekennzeichnet,**
**dass** das Strömungselement (38) als separates Bauelement ausgebildet ist.

6. Vorrichtung nach Anspruch 3 oder 4,
**dadurch gekennzeichnet,**
**dass** das Strömungselement (38) einstückig am Objektträger (26) oder am Abdeckelement (28) angeformt ist.

7. Vorrichtung nach Anspruch 6,
**dadurch gekennzeichnet,**
**dass** das Strömungselement (38) durch eine Strukturierung der Oberfläche des Objektträgers (26) oder des Abdeckelements (28) ausgebildet ist.

8. Vorrichtung nach einem der Ansprüche 1 bis 7,
**dadurch gekennzeichnet,**
**dass** der Objektträger (26) zumindest im Bereich des Areals (35) eine in etwa rechteckige Form aufweist, dass das Areal (35) eine in etwa rechteckige Grundfläche aufweist, dessen Breite und Länge jeweils etwa die Hälfte der Breite des Objektträgers (26) im Bereich des Areals (35) beträgt, wobei zu den seitlichen Rändern des Objektträgers (26) bevorzugt in etwa gleich große Abstände ausgebildet sind.

## Claims

1. Device (10) for carrying out molecular biological tests, with a slide (26) on which a multiplicity of reference samples (36) are arranged fixed in position within an area (35) locally defined by a width (b) and a length, which reference samples (36) are potentially suitable for cooperating with counter-references present in a solution, wherein the solution for accelerating a reaction between the reference samples (36) and the counter-references is conveyed continuously over the area (35) by means of a pump device (17), wherein the slide (26) is part of a reaction chamber (11) with an inlet region (12) spaced apart from the area (35), and with an outlet region (13) spaced apart from the area (35), and wherein the solution flows through the reaction chamber (11) from the direction of the inlet region (12) and in the direction of the outlet region (13),
**characterized in that**
a flow element (38) is arranged between the inlet region (12) of the reaction chamber (11) and the area (35) with the reference samples (36), which flow element (38) deflects the solution flowing in through the inlet region (12) into the area of the reaction chamber (11) and enlarges the cross section of flow, **in that** at least the inlet region (12) of the reaction chamber (11) is designed widening in a funnel shape, **in that** the flow element (38), as seen in the direction of flow (32) of the solution, is directly adjacent to the funnel-shaped widening, wherein the flow element (38) is aligned centrally with the widening, **in that** the flow element (38), as seen transversely with respect to the direction of flow (32), has a greater extent (w) than the widening in the region of the start of the widening, **in that** the flow element (38) has a round cross-sectional area and a cylindrical shape, and **in that** the distance between the flow element (38) and the area (35), on the one hand, and between the flow element (38) and the inlet region (12), on the other hand, is approximately the same.

2. Device according to Claim 1, **characterized in that** the flow element (38) has a height which corresponds at least to the height of the reference samples (36) on the slide (26).

3. Device according to Claim 1 or 2, **characterized in that** the slide (26) is covered by a covering element (28), which is part of the reaction chamber (11), and **in that** the flow element (38) is arranged on the covering element (28) on the side facing towards the slide (26).

4. Device according to Claim 3, **characterized in that** the flow element (38) extends over the entire height of the reaction chamber (11) between the slide (26) and the covering element (28).

5. Device according to one of Claims 1 to 4, **characterized in that** the flow element (38) is designed as a separate component.

6. Device according to Claim 3 or 4, **characterized in that** the flow element (38) is formed integrally on the slide (26) or on the covering element (28).

7. Device according to Claim 6, **characterized in that** the flow element (38) is formed by a structuring of the surface of the slide (26) or the covering element (28).

8. Device according to one of Claims 1 to 7, **characterized in that** the slide (26), at least in the region of the area (35), has an approximately rectangular shape, **in that** the area (35) has an approximately rectangular base surface, of which the width and length are each approximately half the width of the slide (26) in the region of the area (35), wherein spaces of preferably approximately the same size are formed from the lateral edges of the slide (26).

## Revendications

1. Dispositif (10) pour effectuer des tests biomoléculaires, comprenant un support d'objet (26) sur lequel, dans une zone (35) délimitée localement par une largeur (b) et une longueur, sont disposés localement une pluralité de modèles de référence (36) qui sont potentiellement appropriés pour coopérer avec des références conjuguées se trouvant dans une solution, la solution étant amenée en continu au moyen d'un système de pompe (17) sur la zone (35) en vue d'accélérer une réaction entre les modèles de référence (36) et les références conjuguées, le support d'objet (26) faisant partie d'une chambre de réaction (11) avec une région d'entrée (12) espacée de la zone (35) et une région de sortie (13) espacée de la zone (35), et la solution circulant à travers la chambre de réaction (11) depuis la direction de la région d'entrée (12) dans la direction de la région de sortie (13),
**caractérisé en ce**
**qu'**entre la région d'entrée (12) de la chambre de réaction (11) et la zone (35) munie des modèles de référence (36), est disposé un élément d'écoulement (38) pour dévier la solution affluant par le biais de la zone d'entrée (12) dans la région de la chambre de réaction (11) et pour augmenter la section transversale d'écoulement, en ce qu'au moins la région d'entrée (12) de la chambre de réaction (11) est réalisée de manière élargie en forme d'entonnoir, en ce que l'élément d'écoulement (38), considéré dans la direction d'écoulement (32) de la solution, se raccorde directement à l'élargissement en forme d'entonnoir, l'élément d'écoulement (38) étant orienté centralement avec l'élargissement, en ce que l'élément d'écoulement (38), considéré transversalement à la direction d'écoulement (32), présente une plus grande étendue (w) que l'élargissement dans la région du début de l'élargissement, en ce que l'élément d'écoulement (38) présente une surface en section transversale circulaire et est réalisé sous forme cylindrique et en ce que la distance entre l'élément d'écoulement (38) et la zone (35) d'une part et l'élément d'écoulement (38) et la région d'entrée (12) d'autre part sont approximativement égales.

2. Dispositif selon la revendication 1,
**caractérisé en ce que**
l'élément d'écoulement (38) présente une hauteur qui correspond au moins à la hauteur du modèle de référence (36) sur le support d'objet (26).

3. Dispositif selon la revendication 1 ou 2,
**caractérisé en ce que**
le support d'objet (26) est recouvert par un élément de recouvrement (28) qui fait partie de la chambre de réaction (11) et **en ce que** l'élément d'écoulement (38) est disposé sur l'élément de recouvrement (28) sur le côté tourné vers le support d'objet (26).

4. Dispositif selon la revendication 3,
**caractérisé en ce que**
l'élément d'écoulement (38) s'étend sur toute la hauteur de la chambre de réaction (11) entre le support d'objet (26) et l'élément de recouvrement (28).

5. Dispositif selon l'une quelconque des revendications 1 à 4,
**caractérisé en ce que**
l'élément d'écoulement (38) est réalisé sous forme de composant séparé.

6. Dispositif selon la revendication 3 ou 4,
**caractérisé en ce que**
l'élément d'écoulement (38) est façonné d'une seule pièce sur le support d'objet (26) ou sur l'élément de recouvrement (28).

7. Dispositif selon la revendication 6,
**caractérisé en ce que**
l'élément d'écoulement (38) est réalisé par une structuration de la surface du support d'objet (26) ou de l'élément de recouvrement (28).

8. Dispositif selon l'une quelconque des revendications 1 à 7,
**caractérisé en ce que**
le support d'objet (26) présente, au moins dans la région de la zone (35), une forme approximativement rectangulaire, **en ce que** la zone (35) présente une surface de base approximativement rectangulaire, dont la largeur et la longueur correspondent à chaque fois approximativement à la moitié de la largeur du support d'objet (26) dans la région de la zone (35), des distances approximativement égales aux bords latéraux du support d'objet (26) étant de préférence réalisées.
